# EUROPÄISCHE PATENTSCHRIFT

(11) **EP 3 919 685 B1**
(45) Veröffentlichungstag und Bekanntmachung des Hinweises auf die Patenterteilung: **12.07.2023**
(21) Anmeldenummer: 21172433.1
(22) Anmeldetag: 06.05.2021
(51) Int. Cl.: E02D 29/12

(54) **SCHACHT**
MANHOLE
REGARD

(30) Priorität: 03.06.2020 DE 102020003345
(43) Veröffentlichungstag der Anmeldung: 08.12.2021
(73) Patentinhaber: Langmatz GmbH, 82467 Garmisch-Partenkirchen (DE)
(72) Erfinder:
(74) Vertreter: Flosdorff, Jürgen

(56) Entgegenhaltungen:
- EP-A2- 2 631 370
- CN-A- 106 120 861
- GB-A- 2 404 409
- KR-B1- 100 543 660
- KR-B1- 100 949 742

## Beschreibung

Die Erfindung bettrift einen Schacht, dessen Schachtwände aus aus Kunststoff im Spritzgussverfahren hergestellten Wandelementen bestehen, die aufeinander aufgesetzt sind. Meist werden zwei oder drei Reihen von Wandelementen übereinander angeordnet, wobei der obere Abschluss der so gebildeten Schachtwände aus einem aufliegenden Stahlrahmen besteht, in den ein oder mehr Schachtdeckel angeordnet werden. An den Ecken des Schachtes sind die so aus Wandelementen zusammengesetzten Schachtwände aneinander befestigt.

Die Wandelemente haben integrierte Sollbruchflächen, die üblicherweise kreisrund sind und so ausgebildet sind, dass sie bei Bedarf ausbrechbar sind, um Wandöffnungen auszubilden, durch die Kabel, Rohrverbände und/oder Rohre in den Schacht eintreten und/oder den Schacht verlassen können. Wenn die Rohre oder Kabel kleinere Querschnittsabmessungen als die Wandöffnungen haben, durch die sie hindurchgeführt werden, können sie durch Stopfen hindurchgeführt werden, die in die Wandöffnungen eingesetzt werden, so dass die Schachtwände auch an den Wandöffnungen gegen eintretendes Wasser und/oder Sand, Schlamm oder Geröll aus dem Erdreich, in das ein Schacht der betrachteten Art eingelassen ist, abgedichtet ist. Wenn der Durchmesser der Rohre bzw. Kabel mit demjenigen der Wandöffnungen übereinstimmt, entfällt das Erfordernis der Abdichtung durch Stopfen.

Es kommt in der Praxis vor, dass dort, wo ein Schacht in das Erdreich eingebaut werden soll, bereits Rohre und/oder Kabel verlaufen. Wenn ein vormontierter Schacht der betrachteten Art auf die Rohre oder Kabel aufgesetzt wird, hat dies zur Folge, dass der Boden des Schachtes schwerlich gegen eintretendes Wasser abgedichtet werden kann. Es ist bei herkömmlichen Schächten der betrachteten Art nicht möglich, die Rohre und/oder Kabel durch Wandöffnungen in den Schachtwänden hindurchzuführen, die durch Bohren oder Ausschneiden der Wandöffnungen oder Ausbrechen von Sollbruchflächen geöffnet werden können.

Die EP 2 631 370 A2 offenbart einen Schacht, dessen Schachtwände aus übereinander angeordneten Wandelementen bestehen, in die Rohreinführungen eingebracht werden können, durch die wiederum Kabel, Rohrverbände und/oder Rohre in den Schacht eintreten und/oder den Schacht verlassen können, wobei wenigstens einige Wandelemente integrierte Sollbruchflächen haben, die ausbrechbar sind, um Wandöffnungen für Kabel und/oder Rohre auszubilden, wobei wenigstens ein Wandelement in wenigstens einer Schachtwand in einen oberen und einen unteren Wandelementteil geteilt ist, die lösbar zusammengesetzt sind, wobei die Trennlinie etwa mittig durch das Wandelement verläuft, und wobei das wenigstens eine geteilte Wandelement das unterste Wandelement einer Schachtwand ist. Zur Verbindung der übereinander angeordneten Wandelementteile werden Drehriegel eingesetzt, die vertikal verlaufende, zueinander fluchtende Durchgangsöffnungen in den Wandelementteilen durchgreifen.

Die KR 100 543 660 B1 schlägt zur Befestigung von geteilten Wandelementteilen eine Niet- und Bolzenverbindung vor.

Die KR 100 949 742 B1 schlägt zur Festlegung einer Schachtabdeckung eine Feder-Bolzen-Konstruktion vor, wobei die Druckschrift keinen Hinweis auf den Einsatz dieser Konstruktion als Wandverbinder gibt.

Der vorliegenden Erfindung liegt die Aufgabe zugrunde, einen Schacht der betrachteten Art so weiter zu entwickeln, dass das obige Problem gelöst ist.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass wenigstens ein Wandelement in der Einbaulage in einen oberen und einen unteren Wandelementteil geteilt ist, die lösbar zusammengesetzt sind, wobei die Trennlinie etwa mittig durch das Wandelement, bevorzugt durch Sollbruchflächen des Wandelements verläuft. Erfindungsgemäß ist das wenigstens eine geteilte Wandelement das unterste Wandelement einer Schachtwand.

Bevorzugt ist dabei, dass die untersten Wandelemente von zwei Schachtwänden, die einander gegenüber liegen, geteilt ausgebildet sind, wobei auch drei oder vier Schachtwände aus Wandelementteilen zusammengesetzt sein können.

Durch diese Ausbildung wird erreicht, dass der Schacht bei seinem Einbau in das Erdreich auf durchlaufende Rohre und/oder Kabel aufgesetzt werden kann, nachdem bevorzugt an den beiden einander gegenüberliegenden kurzen Schachtwänden die unteren Wandelementteile der untersten Wandelemente abgenommen sind. Bei den beiden oberen und unteren Wandelementteilen können nun die im wesentlichen halbierten integrierten Sollbruchflächen herausgebrochen werden, woraufhin die unteren Wandelementteile mit den oberen Wandelementteilen wieder zusammengesetzt werden, wobei die Rohre und/oder Kabel angehoben werden und durch die so gebildeten Wandöffnungen verlaufen. Diese Wandöffnungen können erforderlichenfalls durch Stopfen verschlossen werden, die verbleibende Zwischenräume der Wandöffnung ausfüllen.

Bevor der vormontierte Schacht auf die beschriebene Weise auf die durchlaufenden Rohre und/oder Kabel aufgesetzt wird, wird eine zugehörige Bodenplatte des Schachtes unter den Rohren und/oder Kabeln positioniert, woraufhin der vormontierte Schacht auf die Bodenplatte aufgesetzt wird.

Erfindungsgemäß ist außerdem vorgesehen, dass der untere Wandelementteil des geteilten Wandelements mit Hilfe von beidseitigen Federverschlüssen lösbar an dem oberen Wandelementteil befestigt ist. Die Federverschlüsse können dabei an seitlichen Rahmenabschnitten des Wandelements befestigt sein. Die Federverschlüsse können so ausgebildet sein, dass sie gegen die Kraft ihrer Federn seitlich von dem unteren Wandelementteil zurückziehbar sind, um das untere Wandelementteil frei zu geben, so dass es abgenommen werden kann. Wenn das untere Wandelementteil wieder befestigt werden soll, wird es auf die seitlichen Rahmenabschnitte aufgesetzt, wobei die Federverschlüsse in dieser Lage durch Federkraft auf den unteren Wandelementteil vorgeschoben werden.

Auf diese Weise sind die unteren Wandelementteile ohne die Hilfe von Werkzeugen schnell und einfach abnehmbar und wieder anbringbar, um durchlaufende Rohre und/oder Kabel in ausgewählte Wandöffnungen der unteren Wandelemente der Schachtwände aufzunehmen.

Weitere Merkmale und Einzelheiten der Erfindung ergeben sich aus der nachfolgenden Beschreibung einer bevorzugten Ausführungsform des erfindungsgemäßen Schachtes sowie anhand der Zeichnungen. Dabei zeigen:
- Figur 1: eine (unvollständige) Ansicht einer kurzen Schachtwand eines rechteckigen Schachtes;
- Figur 2: die Schachtwand gemäß Figur 1 mit abgenommenem unteren Wandelementteil;
- Figur 3: eine vergrößerte Darstellung des rechten Randbereichs mit einem Federverschluss in dessen Befestigungsstellung;
- Figur 4: eine Darstellung gemäß Figur 3, wobei der Federverschluss in die offene Stellung verschoben ist;
- Figur 5: eine vergrößerte Darstellung des linken Rahmenbereichs mit einem Federverschluss in der Befestigungsstellung;
- Figur 6: den linken Federverschluss in der Freigabestellung.

Figur 1 zeigt den unteren Bereich einer Schachtwand 1, die aus drei übereinander angeordneten Wandelementen 2, 3 und 4 besteht. Die Wandelemente 2, 3 und 4 sind aus Kunststoff im Spritzgießverfahren hergestellt und haben eine Rippenstruktur, die bei geringem Gewicht den Wandelementen eine hohe Stabilität verleiht. Auf halber Höhe jedes Wandelements sind drei kreisförmige Sollbruchflächen 5 integriert, die ausbrechbar sind, um Wandöffnungen auszubilden, durch die bei Bedarf Rohre, Kabel oder dergleichen in den Schacht eintreten können oder den Schacht verlassen können.

Das unterste Wandelement 2 ist auf halber Höhe in zwei Wandelementteile 2' und 2" geteilt, wobei die Trennlinie in der Figur mit dem Bezugszeichen 6 bezeichnet ist. Die Trennlinie 6 halbiert im wesentlichen die Sollbruchflächen 5.

Der untere Wandelementteil 2' ist durch einen linken Federverschluss 7 und einen rechten Federverschluss 8 an seitlichen Rahmenabschnitten 9 bzw. 10 befestigt. Mit diesen Federverschlüssen 7, 8 ist der untere Wandelementteil 2' lösbar befestigt, so dass der untere Wandelementteil 2' bei Bedarf abgenommen werden kann, damit die Schachtwand 1 bzw. der gesamte Schacht auf in Bodennähe durchgehende Rohre oder Kabel aufgesetzt werden kann. Nachdem Sollbruchflächen 5 ausgebrochen sind, wird der untere Wandelementteil 2' wieder mit Hilfe der Federverschlüsse 7, 8 an den Rahmenabschnitten 9, 10 befestigt, wobei die Rohre und/oder Kabel so angehoben werden, dass sie durch die Wandöffnungen verlaufen.

Figur 2 zeigt den Zustand, in dem der unter Wandelementteil 2' abgenommen wurde. Dabei wird eine aus Metallprofilen bestehende Bodenwand 11 sichtbar, auf die der Schacht aufgesetzt wird.

Die Federverschlüsse haben jeweils einen Abschnitt, der unbeweglich an den zugehörigen Rahmenabschnitt 9 oder 10 befestigt ist, und einen beweglichen Verschlussabschnitt, der von einer Feder vorgespannt ist und horizontal zwischen einer Freigabestellung des unteren Wandelementteil 2' und seiner Befestigungslage bewegbar ist. Hierzu greift der in der Figur linke Federverschluss 7 in eine Aussparung 12 und der rechte Federverschluss 8 in eine Aussparung 13 der Rippenstruktur des unteren Wandelementteils 2' ein.

Um das untere Wandelementteil 2' abnehmen zu können, schiebt ein Monteur die beiden Federverschlüsse 7, 8 gleichzeitig gegen Federkraft nach rechts bzw. links, wodurch das untere Wandelementteil 2' zur Abnahme freigegeben ist. Zu dessen erneuter Befestigung wird das untere Wandelementteil 2' auf die Federverschlüsse 7, 8 aufgesetzt, wobei durch schräge Wandabschnitte die beiden Federverschlüsse in die Öffnungsstellung verschoben werden und dann, wenn das untere Wandelementteil an den Rahmenelementen 9, 10 anliegt, in die Verschlussstellung einschnappen.

Die Figuren 3 und 4 zeigen den rechten Federverschluss 8 zuerst in der Schließstellung und dann in der nach rechts verschobenen Freigabestellung, die durch Pfeile angedeutet ist.

Entsprechend zeigen die Figuren 5 und 6 den Federverschluss 7 in der Schließstellung bzw. Blockierstellung und in der nach links zurück gezogenen Freigabestellung.

Es wird betont, dass die Erfindung nicht auf die beschriebenen und dargestellten Ausführungsformen beschränkt ist, Vielmehr sind alle offenbarten Merkmale auf jede sinnvolle Weise im Rahmen des Schutzbereichs der Ansprüche miteinander kombinierbar.

## Patentansprüche

1. Schacht, dessen Schachtwände (1) aus übereinander angeordneten Wandelementen (2, 3, 4) bestehen, in die Rohreinführungen eingebracht werden können, durch die wiederum Kabel, Rohrverbände und/oder Rohre in den Schacht (1) eintreten und/oder den Schacht (1) verlassen können, wobei wenigstens einige Wandelemente (2, 3, 4) integrierte Sollbruchflächen (5) haben, die ausbrechbar sind, um Wandöffnungen für Kabel und/oder Rohre auszubilden
wobei wenigstens ein Wandelement (2) in wenigstens einer Schachtwand in einen oberen und einen unteren Wandelementteil (2', 2") geteilt ist, die lösbar zusammengesetzt sind, wobei die Trennlinie (6) etwa mittig durch das Wandelement (2) verläuft, und
wobei das wenigstens eine geteilte Wandelement das unterste Wandelement (2) einer Schachtwand (1) ist,
**dadurch gekennzeichnet,**
**dass** der untere Wandelementteil (2') mit Hilfe von beidseitigen Federverschlüssen (7, 8) lösbar am oberen Wandelementteil (2") befestigt ist.

2. Schacht nach der Anspruch 1,
**dadurch gekennzeichnet,**
**dass** die Federverschlüsse (7, 8) an seitlichen Rahmenabschnitten (9, 10) befestigt sind.

3. Schacht nach einem der Ansprüche 1 oder 2,
**dadurch gekennzeichnet,**
**dass** die Federverschlüsse (7, 8) gegen die Kraft ihrer Federn seitlich von dem unteren Wandelementteil (2') zurückziehbar sind, um den unteren Wandelementteil (2') abnehmen zu können, und zu dessen Befestigung durch Federkraft vorgeschoben werden.

4. Schacht nach einem der Ansprüche 1 bis 3,
**dadurch gekennzeichnet,**
**dass** die untersten Wandelemente (2) von zwei oder mehr Schachtwänden geteilt ausgebildet sind.

## Claims

1. A manhole, the manhole walls (1) consist of wall elements (2, 3, 4) arranged above one another, into which pipe lead ins can be introduced, through which in turn cables, pipe bundles and/or pipes can pass into the manhole (1) and/or leave the manhole (1), wherein at least some of the wall elements (2, 3, 4) have integrated predetermined breakable areas (5), which may be broken out in order to form wall openings for cables and/or pipes, wherein at least one wall element (2) in at least one manhole wall is divided into an upper and a lower wall element portion (2', 2"), which are releasably assembled, wherein the parting line (6) extends approximately centrally through the wall element and wherein the at least one divided wall element is the lowermost wall element (2) of a manhole wall (1), **characterised in that** the lower wall element portion (2') is releasably fastened to the upper wall element portion (2") with spring fasteners (7, 8) on both sides.

2. A manhole as claimed in Claim 1, **characterised in that** the spring fasteners (7, 8) are fastened to lateral frame sections (9, 10).

3. A manhole as claimed in one of Claims 1 or 2, **characterised in that** the spring fasteners (7, 8) are retractable laterally from the lower wall element portion (2') against the force of their springs in order to be able to remove the lower wall element portion (2') and are advanced by spring force to fasten it.

4. A manhole as claimed in one of Claims 1 to 3, **characterised in that** the lowermost wall elements (2) of two or more manhole walls are of divided construction.

## Revendications

1. Regard, dont les parois de regard (1) sont constituées d'éléments de paroi (2, 3, 4) disposés les uns au-dessus des autres, peuvent être introduites dans les entrées de tuyaux, par lesquelles des câbles, des faisceaux de tuyaux et/ou des tuyaux sont entrés dans le regard (1) et/ou peuvent quitter le regard (1),
dans lequel au moins certains éléments de paroi (2, 3, 4) ont des surfaces de rupture théorique (5) intégrées, qui peuvent être rompues pour réaliser des ouvertures de paroi pour des câbles et/ou des tuyaux,
dans lequel au moins un élément de paroi (2) dans au moins une paroi de regard est divisé en une partie d'élément de paroi supérieure et une partie d'élément de paroi inférieure (2', 2"), qui sont assemblées de manière amovible, dans lequel la ligne de séparation (6) s'étend à peu près au centre à travers l'élément de paroi (2), et
dans lequel l'au moins un élément de paroi divisé est l'élément de paroi le plus bas (2) d'une paroi de regard (1),
**caractérisé en ce**
**que** la partie d'élément de paroi inférieure (2') est fixée de manière amovible sur la partie d'élément de paroi supérieure (2") à l'aide d'obturateurs à ressort (7, 8) de part et d'autre.

2. Regard selon la revendication 1,
**caractérisé en ce**
**que** les obturateurs à ressort (7, 8) sont fixés sur des tronçons de cadre latéraux (9, 10).

3. Regard selon l'une quelconque des revendications 1 ou 2,
**caractérisé en ce**
**que** les obturateurs à ressort (7, 8) peuvent être retirés latéralement de la partie d'élément de paroi inférieure (2') à l'encontre de la force de leurs ressorts pour pouvoir retirer la partie d'élément de paroi inférieure (2'), et sont poussés par la force de ressort pour la fixation de celle-ci.

4. Regard selon l'une quelconque des revendications 1 à 3,
**caractérisé en ce**
**que** les éléments de paroi les plus bas (2) sont réalisés de manière divisée par deux parois de regard ou plus.
